# EUROPÄISCHE PATENTSCHRIFT

(11) **EP 2 676 327 B1**
(45) Veröffentlichungstag und Bekanntmachung des Hinweises auf die Patenterteilung: **25.07.2018**
(21) Anmeldenummer: 12702554.2
(22) Anmeldetag: 07.02.2012
(51) Int. Cl.: H01Q 21/06, H01Q 21/00

(54) **GRUPPENANTENNE**
ARRAY ANTENNA
ANTENNE RÉSEAU

(30) Priorität: 17.02.2011 CH 277112011
(43) Veröffentlichungstag der Anmeldung: 25.12.2013
(73) Patentinhaber: Huber+Suhner AG, 9100 Herisau (CH)
(72) Erfinder: KLEFENZ, Frank, 9053 Teufen (CH); HUEGEL, Ulf, 9100 Herisau (CH)
(74) Vertreter: Rentsch Partner AG
(86) Internationale Anmeldenummer: PCT/EP2012/052066
(87) Internationale Veröffentlichungsnummer: WO 2012/110366

(56) Entgegenhaltungen:
- WO-A1-89/09501
- WO-A1-2009/093779
- CN-A- 1 885 616
- GB-A- 2 247 990
- US-A1- 2008 100 524

## Beschreibung

Die vorliegende Erfindung betrifft eine Antenne, insbesondere eine Gruppenantenne gemäss dem Oberbegriff des unabhängigen Patentanspruchs.

Aus dem Stand der Technik sind Gruppenantennen bekannt. Diese dienen dem gerichteten Abstrahlen und Empfangen von elektromagnetischen Wellen.

US6861996 von Microface Co., Ltd. wurde 2002 erstmals publiziert und befasst sich mit einer Wellenleiterschlitzantenne mit einem dreischichtigen Aufbau, welche eine starke Richtcharakteristik und einen hohen Antennengewinn aufweisen soll. Die drei Platten, welche die einzelnen Schichten bilden, werden aus Kunststoff gefertigt und danach metallisch beschichtet, so dass die Oberflächen elektrisch leitfähig sind. Alternativ können die einzelnen Platten aus Metall gefertigt werden. Die Wellenleiterschlitzantenne weist eine untere erste Platte auf, welche auf der Oberseite eine erste Hälfte eines Verteilerbaums umfasst. Eine mittlere zweite Platte, umfasst eine zweite Hälfte des Verteilerbaums, welche in montiertem Zustand mit der ersten Hälfte des Verteilerbaums zusammenwirkt. Die zweite Platte weist zudem durchgängige Öffnungen auf. Unter anderem aufgrund des rückseitig integrierten Verteilerbaums in der zweiten Platte weist diese eine starke Zerklüftung auf. Die dritte obere Platte weist aufgrund der für das Abstrahlen erforderlichen Öffnungen ebenfalls eine starke Zerklüftung auf. Die Teile der Antenne sind vergleichsweise schwierig mit den geforderten Toleranzen herzustellen.

US3950204 von Texas Instruments Inc. wurde 1973 publiziert und befasst sich mit einem Verfahren zum Verbinden von zwei metallischen Oberflächen mit guter elektrischer Leitfähigkeit, z.B. von Plattenantennen. Das Verfahren wird als Alternative zum Tauchlöten beschrieben, da es bei wesentlich tieferen Temperaturen durchgeführt werden kann. Die als Beispiel dienende Plattenantenne weist einen zweischichtigen Aufbau aus Metall auf.

GB2247990 von British Satellite Broadcasting wurde 1990 erstmals publiziert und befasst sich mit einer Gruppenantenne mit einem zweischichtigen Aufbau mit einer unteren und einer oberen Platte. Die obere Platte weist Vertiefungen auf, welche als Hornstrahler dienen. Die untere Platte weist einen Verteilerbaum auf, welcher zur Signalverteilung an die Hornstrahler dienen. Die beiden Platten werden durch Löten oder Schweissen miteinander verbunden. Ein Nachteil besteht darin, dass die Platten einen komplizierten, ebenfalls stark zerklüfteten Aufbau aufweisen.

CN2739818Y von der Bejing Yijia Yingye Information Engineering Co. wurde 2005 publiziert und beschreibt eine ebene Antenne mit hohem Antennengewinn und rund 1024 abstrahlenden Elementen. Die Antenne weist einen geschichteten Aufbau auf. Die einzelnen Platten sind über Schrauben miteinander verbunden.

US2007241962A von Hitachi Ltd. wurde 2005 erstmals publiziert und beschreibt eine Radarantenne für den Einsatz in Automobilen. Die Antenne weist eine Metallplatte mit mehreren Schlitzen auf. Absorbierer für Radiowellen, welche zwischen der geschlitzten Metallplatte und der eigentlichen Antenne angeordnet sind, dienen zum detektieren von Richtungswechseln. Die geschlitzte Metallplatte und die Antenne sind beabstandet zueinander angeordnet.

EP1006608A von der Technisat Digital GmbH wurde 2000 erstmals publiziert und beschreibt eine mehrlagige Antennenanordnung mit Patch-Elementen auf, die in einer obersten leitfähigen Schicht ausgebildet sind. In einer darunterliegenden zweiten Leitfähigen Schicht sind erste Anregungselemente und in einer dritten leitfähigen Schicht zweite Anregungselemente ausgebildet. Die ersten Anregungselemente weisen in einer ersten Richtung orientierte erste Speiseleitungen und die zweiten Anregungselemente in einer zur ersten Richtung orthogonalen zweiten Richtung orientierte zweite Speiseleitungen auf. Jede der Speiseleitungen ist zum zugehörigen Patch-Element ausgerichtet und mit ihm elektromagnetisch gekoppelt. Die Antenne weist einen vergleichsweise komplizierten Aufbau mit sehr vielen Schichten auf.

US5321411A von Matsushita Electric Works Ltd. wurde 1992 erstmals publiziert und betrifft einen ebene Antenne für linear polarisierte Wellen. Die Antenne weist einen mehrschichtigen Aufbau auf. Die Antenne eignet sich für einen Wellenbereich von rund 500 MHZ.

DE10150086 von Uhland Goebel wurde 2003 publiziert und betrifft eine Gruppenantenne. Gemäss der Beschreibung soll die Antenne eine hohe Betriebsbandbreite und eine geringe Gesamtdicke aufweisen. Die beschriebene Gruppenantenne weist eine regelmässige Anordnung von Durchbrüchen in einem ersten elektrisch leitfähigen oder leitfähig beschichteten Körper auf. Ein zweiter Körper weist kammerartige Vertiefungen von zweifach spiegelsymmetrischer Form auf und ist mit einer Grossfläche des ersten Körpers verbunden. Die kammerartigen Vertiefungen sind jeweils mindestens vier Durchbrüche des ersten Körpers zugeordnet. Die kammerartigen Vertiefungen weisen rückseitig mittig angeordnete Durchbrüche auf, welche eine Verbindung zur zweiten Grossfläche des zweiten Körpers bilden und zur Speisung dienen. Die Antenne weist einen vergleichsweise komplizierten Aufbau auf und eignet sich nicht für Frequenzen im Bereich von 70-80 GHZ, respektive ist keine wirtschaftliche Herstellung mehr möglich.

WO89/09501 und WO2009/093779 offenbaren ebenfalls dreilagige Hornantennenarrays mit verästelten Hohlleitereinspeisungen in der jeweils untersten Lage. CN1885616 offenbart ein Hornantennenarray, bei dem jeweils vier Hornstrahler in der dritten Platte über einen Verbindungskanal miteinander verbunden sind.

Eine Aufgabe der Erfindung besteht darin, eine Antenne mit einem vergleichsweise einfachen Aufbau zu zeigen, welche zudem verbesserte Abstrahleigenschaften aufweist und sich für Frequenzen im Bereich von 70-80 GHZ eignet.

Diese Aufgabe wird durch die im unabhängigen Patentanspruch definierte Antenne gelöst.

In einer Ausführungsform weist die Antenne einen geschichteten Aufbau mit drei Platten auf. Eine rückseitig angeordnete erste Platte dient primär der Zuführung und Feinverteilung des abzustrahlenden Signals. Die erste Platte weist zu diesem Zweck z.B. einen Verteilerbaum oder ähnliche Mittel auf. Der Verteilerbaum kann bei Bedarf auf mehreren Ebenen angeordnet sein. Eine mittig angeordnete zweite Platte weist mit Vorteil zwei planparallele Seitenflächen (Ober-, respektive Unterseite) auf, in welchen durchgehende, die beiden planparallelen Oberflächen verbindende erste Öffnungen angeordnet sind. Die ersten Öffnungen dienen zur Durchleitung und Übertragung des abzustrahlenden Signals an eine vorderseitig angeordnete dritte Platte. Die vorderseitig angeordnete dritte Platte weist zweite Öffnungen auf, welche mit den ersten Öffnungen wirkverbunden sind. Die vorderseitig angeordnete dritte Platte dient als Diffusor zum Abstrahlen des zu senden Signals. Im Unterschied zum Stand der Technik weist insbesondere die mittlere zweite Platte eine vergleichsweise geringe Zerklüftung und damit eine vergleichsweise hohe mechanische Stabilität auf. Die Platten greifen wenig ineinander. Die planparallelen Seitenflächen der zweiten Platte eignen sich zur präzisen, grossflächigen Befestigung der ersten und dritten Platte z.B. durch Löten, Kleben oder Schweissen. Da bei der Montage nur wenige Teile ineinander greifen, wird verhindert, dass allfällige Beschichtungen beschädigt werden. Zudem kann verhindert werden, dass sich die einzelnen Platten bei der Montage deformieren. Dies wirkt sich vorteilhaft auf die Herstellbarkeit und das Abstrahlverhalten aus.

Erfindungsgemäss ist die mittlere zweite Platte für die Gesamtgeometrie der Antenne massgeblich und im Vergleich zu den anderen beiden Platten formbestimmend ist. Dies kann Geometrie und/oder Materialbedingt beeinflusst werden. In einer ersten Ausführungsform weist die mittlere Platte geometriebedingt im Vergleich zur ersten, respektive zur dritten Platte eine höhere mechanische Stabilität auf. Die erste und/oder die dritte Platte können zur Beeinflussung der mechanischen Stabilität Aussparungen oder Vertiefungen aufweisen.

In einer zweiten Ausführungsform besteht die mittlere zweite Platte aus einem Material mit einem vergleichsweise hohen E-Modul. Gut geeignet sind z.B. metallische Werkstoffe, wie Aluminium, Messing, oder andere Metalle oder Legierungen davon. Je nach Anwendungsgebiet eignen sich auch gefüllte oder mit Fasern verstärkte Kunststoffe. Ebenfalls eignen sich z.B. glasähnliche oder gesinterte Werkstoffe, welche eine geringe Abhängigkeit von äusseren Einflüssen aufweisen. Durch eine Fertigung aus einem leitfähigen Material entfällt eine spätere, herstellungstechnisch sehr aufwendige Beschichtung.

Im Unterschied zur zweiten mittleren Platte bestehen zumindest die rückseitige erste und/oder die vorderseitige dritte Platte mit Vorteil aus einem Material mit einem vergleichsweise niedrigen E-Modul. Auch durch eine entsprechende, z.B. dünnwandige Ausgestaltung und/oder durch Aussparungen kann deren formgebender Einfluss reduziert, respektive gegenseitig neutralisiert werden. Ein Ziel besteht darin, dass z.B. bei Temperaturschwankungen keine nachteilhaften Deformationen auftreten.

Bei Bedarf kann die mittlere Platte zudem von einer rahmenförmigen Verdickung umgeben sein, welche an ihr angeformt oder mit der sie wirkverbunden ist. Dadurch kann die Stabilität und die Formbeständigkeit, insbesondere bei grossen Temperaturschwankungen erhöht werden.

Indem die zweite mittlere Platte einen geometrisch einfachen Aufbau aufweist, bei der sich die Geometrie im Wesentlichen auf zwei planparallele Oberflächen und die durchgängigen ersten Öffnungen beschränkt, kann der Herstellungsprozess massiv vereinfacht werden. Z.B. kann dadurch die zweite mittlere Platte durch Spritzgiessen aus Kunststoff oder aus plattenförmigem Grundmaterial durch Stanzen, Lasern oder Fräsen ausgeschnitten werden. Auch Druckgiessen kann sich für die Herstellung eignen. Z.B. bei Temperaturschwankungen deformiert sich die zweite Platte, aufgrund ihrer ausgewogenen Ausgestaltung, gleichmässiger. Erfindungsgemäss werden die komplizierteren Geometrien mit Vorteil an die erste, respektive die dritte Platte ausgelagert. Falls erforderlich können Elemente der ersten und/oder der dritten Platte in Öffnungen der zweiten Platte eingreifen. Vorteilhafterweise stehen zumindest im Bereich der abstrahlenden Fläche der Gruppenantenne keine Elemente über die Seitenflächen der zweiten Platte vor. Vertiefungen und Durchbrüche sind möglich.

Die erste und die dritte Platte werden mit Vorteil aus Kunststoff, z.B. durch Spritzgiessen hergestellt und falls erforderlich anschliessend mit einem elektrisch leitfähigen Material beschichtet. Im Unterschied dazu kann die mittlere zweite Platte z.B. aus Metallblech ausgeschnitten oder gestanzt werden. Andere Herstellungsarten sind möglich.

Die drei Platten werden mit Vorteil grossflächig miteinander wirkverbunden. Gute Resultate werden durch Löten, Schweissen, Ultraschallschweissen oder Kleben erreicht. Je nach Anwendungsgebiet können sich andere Verfahren eignen.

Aufgrund des einfachen Aufbaus und der gegenseitigen geringen Beeinflussung der Strukturen können Antennen mit einer vergleichsweise grossen Bandbreite realisiert werden. In einer Ausführungsform beträgt diese z.B. 20% im E-Band (71- 86 GHz). Weiterhin ermöglicht der erfindungsgemässe Aufbau einen grösstmöglichen Antennengewinn bei gegebener Antennenfläche/-grösse. Damit kann z.B. der im Richtfunkbetrieb im E-Band durch Normen festgelegte minimale Antennengewinn, in Europa von minimal 38dBi (ETSI Standard) bzw. in den USA von minimal 43 dBi (FCC Standard) problemlos erreicht werden. Der erfindungsgemässe Aufbau ermöglicht weiterhin eine kompakte, unauffällige Bauform für Kurzstrecken-Punkt-zu-Punkt Verbindung mit Sichtweite im Bereich von rund 2 km, welche gegen äussere Einflüsse sehr robust ist. Andere Dimensionierungen sind möglich.

Bei Bedarf kann eine mechanische Referenz mit dem Strahler, respektive der mittleren zweiten Platte, wirkverbunden werden. Die mechanische Referenz kann zur schnellen Ausrichtung als optische Justierung der Hauptabstrahlrichtung erfolgen, so dass die Ausrichtzeit der beiden Antennen zueinander z.B. mittels eines Lasers und/oder eines Teleskops auf ein Minimum reduziert wird. Im Vergleich zu früher (rein elektrische Ausrichtung) kann die für die Ausrichtung erforderliche Zeit von einigen Stunden auf einige Minuten reduziert werden.

Eines der Hauptprobleme bei den aus dem Stand der Technik bekannten Antennen besteht darin, dass es schwierig ist, diese mit der erforderlichen Präzision und unter Einhaltung der angestrebten Toleranzen herzustellen. Die Dimension der Struktur skaliert mit der Frequenz der Antenne. Ein Problem besteht darin, dass die einzelnen Platten bei Frequenzen um die 80 GHz so dünn werden, dass deren mechanische Stabilität kritisch wird. Bereits ein Verzug/Verbiegen der Platten um einem Millimeter (ca. ¼ Wellenlänge) führt zu einer erheblichen Degradation der Abstrahlcharakteristik und die Antenne wird unbrauchbar. Darüber hinaus ist es zwingend erforderlich, dass entlang der Hohlleiterstrukturen ein durchgehender Kontakt zwischen den Platten gewährleistet wird. Ein Zusammenpressen mit Schrauben wie z.B. in US6861996 vorgeschlagen, wird in diesen Dimensionen ebenfalls aufgrund der mechanisch schwächeren Struktur zu keiner gleichmässigen Kontaktierung führen. Ausserdem ist aufgrund der mechanischen Punktlasten mit einer Deformation der strahlenden Fläche zu rechnen.

Eine Kontaktierung durch Verschweissen der Kunststoffteile wie in GB2247990 wäre zwar denkbar, scheitert jedoch an der nachträglichen präzisen Metallisierung der entstehenden Röhrenstruktur. Dieser Ansatz ist aus wirtschaftlicher Sicht und bezüglich der Prozesssicherheit nicht machbar. Z.B. sind für die nasschemische Metallisierung von Kunststoffen 10 bis 20 Prozessschritte/Bäder erforderlich. Der Einsatz von Werkstoffen höherer Festigkeit, z.B. Metalle oder Verbundwerkstoffe, ist bei den benötigten filigranen Strukturen bei den aus dem Stand der Technik bekannten Antennen in einem wirtschaftlichen Verfahren nicht möglich.

In einer Ausführungsform wird die notwendige Präzision der Struktur durch den Einsatz einer im Sandwich angeordneten Platte aus einem Material mit vergleichsweise hoher Festigkeit (hoher E-Modul) erreicht. Zu diesem Zweck wird die mittlere Platte in ihrer Geometrie so vereinfacht, dass eine wirtschaftliche Herstellung einer verzugsarmen, mechanisch stabilen Platte möglich wird.

Die Anpassstrukturen für die Verteilnetzwerke werden vorteilhafterweise komplett in die obere und untere Platte verlegt, so dass die mittlere Platte eine ebene Platte mit einigen Durchbrüchen bleibt (Herstellbarkeit z.B. Blech gestanzt oder gelasert, Verbundwerkstoff wie z.B. printed circuit board). Zu diesem Zweck wir das in US6861996 erwähnte Verteilnetzwerk anstelle von Rechteckhohlleiter mit kompakteren Steghohlleitern erstellt. Somit bleiben die Aspekt-Ratio in der unteren Platte in einem für die Galvanik noch wirtschaftlich herstellbaren Verhältnis. Darüber hinaus vergrössert sich die Einsatzbandbreite des Netzwerkes.

Da die Kontaktierung mittels Stapeln und Verschrauben weiterhin kritisch ist, ergibt sich mit dieser Lösung ein weiterer Vorteil: die ebene mittlere Platte kann leicht mit in der Leiterkartenindustrie gebräuchlichen Verfahren mit Lotpaste oder Leitkleber versehen werden, um so eine gleichmässige unterbruchsfreie Kontaktierung der Hohlleiterstrukturen zwischen den Platten sicherzustellen.

In einer Ausführungsform beinhaltet die Gruppenantenne eine erste Platte, welche eine Hohlleiterstruktur zum Verteilen eines durch die Gruppenantenne abzustrahlenden elektromagnetischen Signals aufweist. Eine zweite Platte umfasst erste Öffnungen zum Durchleiten des abzustrahlenden elektromagnetischen Signals. Eine dritte Platte dient als Diffusor und umfasst Mittel, die zum (gerichteten) Abstrahlen des elektromagnetischen Signals dienen. Die zweite Platte ist zwischen der ersten und der dritten Platte angeordnet und mit diesen grossflächig wirkverbunden. Die zweite Platte weist mit Vorteil zwei im Wesentlichen planparallele, insbesondere im Bereich der ersten Öffnungen wenig bis unzerklüftete Seitenflächen auf. Die zweite Platte ist mit Vorteil so ausgestaltet, respektive aus einem Material hergestellt, welches einen höheren E-Modul aufweist, als das Material aus dem die erste und/oder die dritte Platte hergestellt sind, dass die zweite Platte geometriebestimmend für den Abstrahlbereich der Gruppenantenne wirkt. Die zweite Platte ist z.B. aus Metall oder einem Kunststoff hergestellt, der für die Durchleitung des elektromagnetischen Signals zumindest teilweise elektrisch leitend beschichtet ist. Die erste und/oder die dritte Platte können z.B. aus Kunststoff hergestellt sein, der ebenfalls zumindest teilweise elektrisch leitend beschichtet ist oder selber ausreichend elektrisch leitend ist. Je nach angestrebter Funktionsweise können die ersten Öffnungen einen konstanten oder einen variablen Durchmesser aufweisen. Bei Bedarf können auch an der ersten und/oder der dritten Platte angeformte Elemente zur Beeinflussung der Charakteristik in die ersten Öffnungen hineinragen. Bei den in der ersten Platte angeordneten Mitteln zum Verteilen des abzustrahlenden elektromagnetischen Signals handelt es sich mit Vorteil um einen Verteilerbaum aus Hohlleitern (Hohlleiterstruktur). Die Hohlleiter werden durch in der ersten Platte angeordnete kanalartige Vertiefungen gebildet sind. Die kanalartigen Vertiefungen können auf der der zweiten Platte zugewandten und/oder abgewandten Seite angeordnet sein. Im Fall der rückseitigen Anordnung wird die Wirkverbindung zur Vorderseite der ersten Platte, respektive den ersten Öffnungen in der zweiten Platte über weitere Öffnungen sicher gestellt. Die Platten der Gruppenantenne werden mit Vorteil durch Kleben, Löten oder Schweissen grossflächig miteinander wirkverbunden. Die zweite Platte kann mit einer Ausrichtvorrichtung direkt oder indirekt wirkverbunden sein, welche zum gegenseitigen Ausrichten von zwei Gruppenantennen dient.

Anhand der nachfolgenden Figuren wird die Erfindung anhand von Ausführungsbeispielen erläutert. Es zeigen
- Fig. 1: eine erste Ausführungsform einer erfindungsgemässen Gruppenantenne in einer Seitenansicht;
- Fig. 2: die Gruppenantenne gemäss Figur 1 in einer Vorderansicht;
- Fig. 3: eine Schnittdarstellung der Gruppenantenne entlang der Schnittlinie AA gemäss Figur 2;
- Fig. 4: die Gruppenantenne gemäss Figur 1 in einer perspektivischen Ansicht von schräg oben;
- Fig. 5: die Gruppenantenne gemäss Figur 1 in einer perspektivischen Ansicht von schräg unten;
- Fig. 6: die Gruppenantenne gemäss Figur 1 in einer perspektivischen Ansicht von schräg vorne und oben in geöffnetem Zustand;
- Fig. 7: Detail B gemäss Figur 6;

- Fig. 8: Detail C gemäss Figur 6;
- Fig. 9: die Gruppenantenne gemäss Figur 1 in einer perspektivischen Ansicht von schräg hinten und unten in geöffnetem Zustand;
- Fig. 10: Detail D gemäss Figur 9;
- Fig. 11: Detail E gemäss Figur 9;
- Fig. 12: Detail F gemäss Figur 1;
- Fig. 13: Detail G gemäss Figur 1.

**Figur 1** zeigt eine Ausführungsform einer erfindungsgemässen Gruppenantenne 1 in einer Seitenansicht und **Figur 2** in einer Vorderansicht. **Figur 3** zeigt die Gruppenantenne 1 in einer Schnittdarstellung entlang der Schnittlinie AA gemäss Figur 2. **Figur 4** zeigt die Gruppenantenne von schräg vorne und oben und **Figur 5** von schräg vorne und unten. **Figur 6** zeigt die Gruppenantenne 1 in geöffnetem Zustand von schräg vorne und oben. Die Montagerichtung wird durch Linien s schematisch angedeutet. **Figur 7** zeigt Detail B und **Figur 8** Detail C gemäss Figur 6. **Figur 9** zeigt die Gruppenantenne 1 in geöffnetem Zustand von schräg hinten und unten. **Figur 10** zeigt Detail D und **Figur 11** Detail E gemäss Figur 9. **Figur 12** schlussendlich zeigt Detail F gemäss Figur 2 und **Figur 13** Detail G gemäss Figur 3. In Figur 12 sind die verdeckten Linien gestrichelt dargestellt.

Wie aus den Figuren hervorgeht, weist die gezeigte Ausführungsform der Gruppenantenne 1 einen Aufbau mit drei Platten auf, wobei eine mittlere zweite Platte 3 zwischen einer ersten hinteren Platte 2 und einer dritten vorderen Platte 4 angeordnet ist.

Wie aus den **Figuren 6** und **9** ersichtlich ist, weist die mittlere zweite Platte 3 im Vergleich zum Stand der Technik eine einfache Ausgestaltung auf. Sie besteht im Wesentlichen aus einem ebenen, wenig zerklüfteten Grundkörper 3 mit zwei planparallelen Seitenflächen (Oberseite 5 und Unterseite 6), in welchen die beiden Seitenflächen 5, 6 verbindende durchgängige Öffnung 7 angeordnet sind. Die Öffnungen 7 können einen konstanten oder über ihre Längen hinweg variablen Querschnitt aufweisen. Im Unterscheid zum Stand der Technik weist die mittlere Platte 3 eine vergleichsweise geringe Zerklüftung auf. D.h. dass die beiden planparallelen Oberflächen 5, 6 in etwa 80-90% der gesamten, wirksamen Querschnittfläche ausmachen (nichtfunktionale Öffnungen werden dabei nicht in Betracht gezogen). In der gezeigten Ausführungsform stehen keine Elemente über die Seitenflächen 5, 6 vor.

Die mittlere Platte 3 ist mit Vorteil so ausgestaltet, dass sie für die Geometrie, respektive die Planarität der Gruppenantenne 1 formbestimmend ist, respektive dem Geometriebestimmenden Einfluss der hinteren und der vorderen Platte 2, 4 reduziert. Dies kann dadurch erreicht werden, indem die mittlere Platte aus einem Material hergestellt wird, das einen vergleichsweise hohen E-Modul aufweist. Gut geeignet sind metallische Werkstoffe oder Faserverstärkte Kunststoffe. Durch die einfache Geometrie der mittleren Platte 3 kann diese effizient z.B. durch Stanzen oder auf eine andere Art und Weise hergestellt werden.

In der gezeigten Ausführungsform dient die hintere erste Platte 2 zur Zuführung und Verteilung der abzustrahlenden elektromagnetischen Wellen (nicht dargestellt). Die hintere Platte 2 weist einen Verteilerbaum 8 auf, der durch H-förmig verästelte, kanalartige Vertiefungen 9 gebildet wird, welche in der zweiten Platte 3 zugewandten Vorderseite 10 angeordnet sind. Die Vertiefungen 9 bilden in montiertem Zustand zusammen mit der Unterseite 6 der mittleren Platte 3 Hohlleiter 11 (vgl. Figur 13) zur effizienten Übertragung der elektromagnetischen Wellen. Die Enden der kanalartigen Vertiefungen 9 korrespondieren mit den Öffnungen 7 in der zweiten Platte 3. Die Öffnungen 7 dienen zum Übertragen der elektromagnetischen Wellen an die für die Abstrahlung der elektromagnetischen Wellen verantwortliche vordere dritte Platte 4 (Diffusor), die weiter unten beschrieben wird.

In der gezeigten Ausführungsform dient die vordere Platte 4 zum gerichteten Abstrahlen der elektromagnetischen Wellen (in den Figuren in z-Richtung). Die vordere Platte 4 weist zu diesem Zweck erfindungsgemäss hornartige Öffnungen 12 auf, welche mit den durchgehenden Öffnungen 7 über plattenrückseitig angeordnete Verbindungskanäle 13 wirkverbunden sind. Wie insbesondere aus den **Figuren 7****,** **12** und **13** hervorgeht, sind jeweils vier hornartige Öffnungen 12 mit einer ersten Öffnung 7 und über diese mit der in der ersten Platte 2 angeordneten Hohlleiterstruktur 11 wirkverbunden. Weiterhin weist die dritte Platte 4 hier rückseitig angeordnete Aussparungen 16 auf, welche zur Reduktion der mechanischen Stabilität und zur Reduktion des Materialverbrauchs beitragen. Auch die erste Platte kann, abgesehen von den Kanälen 9, bei Bedarf zusätzlich solche Aussparungen aufweisen. Bei der gezeigten Ausführungsform wird das abzustrahlende Signal über eine rückseitig angeordnete Speiseöffnung 14 an die Gruppenantenne 1 übergeben. Andere Anordnungen, z.B. an der Schmalseite der ersten Platte, sind möglich. Die Gruppenantenne 1 wird üblicherweise in ein Gehäuse eingebaut, welches hier nicht dargestellt ist. Für die Montage im Gehäuse weist die Gruppenantenne 1 diverse Befestigungsmittel 15 auf.

Wie zu erkennen ist, weisen sowohl die erste hintere als auch die dritte vordere Platte 2, 4 im Vergleich zur mittleren zweiten Platte 3 einen vergleichsweise komplizierteren Aufbau auf. Die erste und die dritte Platte 2, 4 sind zudem mit Vorteil so ausgestaltet, dass ihr Einfluss auf die Geometrie im Vergleich zur zweiten Platte 3 verringert ist. Sie können z.B. durch Spritzgiessen aus Kunststoff gefertigt werden. Durch ihre Ausgestaltung kann ihr Einfluss auf die Antennengeometrie bei sich ändernden äusseren Einflüssen minimiert werden.

### LISTE DER BEZUGSZEICHEN

- 1: Gruppenantenne
- 2: hintere erste Platte
- 3: mittlere zweite Platte
- 4: vordere dritte Platte
- 5: Oberseite mittlere Platte, erste Seitenfläche
- 6: Unterseite mittlere Platte, zweite Seitenfläche
- 7: durchgängige Öffnung mittlere Platte
- 8: Verteilerbaum
- 9: verästelte, kanalartige Vertiefungen
- 10: Vorderseite erste Platte
- 11: Hohlleiter
- 12: hornartige Öffnungen. Mittel zum Abstrahlen des Signals
- 13: Verbindungskanäle
- 14: Speiseöffnung
- 15: Befestigungsmittel
- 16: Aussparung

## Patentansprüche

1. Gruppenantenne (1) mit
a. einer ersten Platte (2), welche eine Hohlleiterstruktur (11) zum Verteilen eines durch die Gruppenantenne (1) abzustrahlenden elektromagnetischen Signals aufweist,
b. einer zweiten Platte (3), welche erste Öffnungen (7) zum Durchleiten des abzustrahlenden elektromagnetischen Signals aufweist und
c. einer dritten Platte (4), welche Mittel (12) zum Abstrahlen des elektromagnetischen Signals aufweist, wobei
d. die zweite Platte (3) zwischen der ersten und der dritten Platte (2, 4) angeordnet ist, mit diesen wirkverbunden ist und die zweite Platte (3) zwei im Wesentlichen planparallele, unzerklüftete Seitenflächen (5, 6) aufweist, in denen die ersten Öffnungen (7) angeordnet sind,
e. die erste und/oder die dritte Platte (2, 4) aus Kunststoff hergestellt sind, der zumindest teilweise elektrisch leitend beschichtet ist,
f. die Platten (2, 3, 4) durch Kleben, Löten oder Schweissen miteinander wirkverbunden sind, derart, dass entlang der Hohlleiterstrukturen ein durchgehender Kontakt zwischen den Platten gewährleistet ist, und
g. die dritte Platte (4) zum Abstrahlen des elektromagnetischen Signals hornartige Öffnungen (12) aufweist, wobei jeweils vier hornartige Öffnungen (12) gemeinsam über einen auf der Rückseite der dritten Platte (4) angeordneten Verbindungskanal (13) mit einer ersten Öffnung (7) in der zweiten Platte (3) und über diese mit der in der ersten Platte (2) angeordneten Hohlleiterstruktur (11) wirkverbunden sind,
h. wobei die erste Platte (2) einen Verteilerbaum (8) aufweist, der durch H-förmig verästelte, kanalartige Vertiefungen (9) gebildet wird, und die Enden der kanalartigen Vertiefungen (9) mit den ersten Öffnungen (7) korrespondieren,
i. wobei die zweite Platte (3) so ausgestaltet ist, dass sie im Vergleich zur ersten Platte (2) und dritten Platte (4) eine höhere mechanische Stabilität aufweist und so für die Gesamtgeometrie der Gruppenantenne formbestimmend ist.

2. Gruppenantenne (1) gemäss Patentanspruch 1, **dadurch gekennzeichnet, dass** die Platten (2, 3, 4) durch Lotpaste oder Leitkleber miteinander kontaktiert sind.

3. Gruppenantenne (1) gemäss Patentanspruch 1, **dadurch gekennzeichnet, dass** die erste und/oder dritte Platte (2, 4) Aussparungen (9, 16) aufweisen, welche zur Reduktion der mechanischen Stabilität beitragen.

4. Gruppenantenne (1) gemäss einem der vorangehenden Patentansprüche, **dadurch gekennzeichnet, dass** die zweite Platte (3) aus einem Material hergestellt ist, welches einen höheren E-Modul aufweist, als das Material aus dem die erste und/oder die dritte Platte (2, 4) hergestellt sind, derart, dass die zweite Platte (3) geometriebestimmend wirkt.

5. Gruppenantenne (1) gemäss einem der vorangehenden Patentansprüche, **dadurch gekennzeichnet, dass** die zweite Platte (3) aus Metall oder einem faserverstärkten Kunststoff besteht, der zumindest teilweise elektrisch leitend beschichtet ist.

6. Gruppenantenne (1) gemäss einem der vorangehenden Patentansprüche, **dadurch gekennzeichnet, dass** die ersten Öffnungen (7) einen konstanten oder einen variablen Durchmesser aufweisen.

7. Gruppenantenne gemäss einem der vorangehenden Patentansprüche, **dadurch gekennzeichnet, dass** die kanalartigen Vertiefungen (9) auf der der zweiten Platte zugewandten und/oder abgewandten Seite angeordnet sind und mit zweiten Öffnungen mit den ersten Öffnungen (7) der zweiten Platte (3) wirkverbunden sind.

8. Gruppenantenne (1) gemäss einem der vorangehenden Patentansprüche, **dadurch gekennzeichnet, dass** die zweite Platte (3) mit einer Ausrichtvorrichtung wirkverbunden ist, welche zum gegenseitigen Ausrichten von zwei Gruppenantennen dient.

## Claims

1. Array antenna (1) having:
a. a first plate (2), which has a wave guide structure (11) for distributing an electromagnetic signal to be emitted by the array antenna (1),
b. a second plate (3) which has first openings (7) for through-conducting the electromagnetic signal to be emitted, and
c. a third plate (4) which has means (12) for emitting the electromagnetic signal, wherein
d. the second plate (3) is arranged between the first and the third plate (2, 4), is operatively connected thereto, and the second plate (3) has two essentially coplanar, undented lateral surfaces (5, 6) in which the first openings (7) are arranged,
e. the first and/or the third plate (2, 4) are made of plastic which is at least partially electrically conductively coated,
f. the plates (2, 3, 4) are operatively connected to one another by gluing, soldering or welding in such a way that a continuous contact between the plates is ensured along the wave guide structures, and
g. the third plate (4) has horn-shaped openings (12) for emitting the electromagnetic signal, wherein four horn-shaped openings (12) are each commonly operatively connected to a first opening (7) in the second plate (3) by a connecting duct (13) arranged on the rear side of the third plate (4) and are operatively connected via the first opening (7) with the wave guide structure (11) arranged in the first plate (2),
h. wherein the first plate (2) has a distributor tree (8) which is formed of H-shaped, branched, duct-like recesses (9), and the ends of the duct-like recesses (9) correspond to the first openings (7),
i. wherein the second plate (3) is designed so that compared with the first plate (2) and the third plate (4) it has a higher mechanical stability and thus determines the shape of the overall array antenna geometry.

2. Array antenna (1) according to claim 1, **characterised in that** the plates (2, 3, 4) are connected by soldering paste or conductive adhesive.

3. Array antenna (1) according to claim 1, **characterised in that** the first and/or third plate (2, 4) have recesses (9, 16) which contribute to a reduction in mechanical stability.

4. Array antenna (1) according to one of the preceding claims, **characterised in that** the second plate (3) is made from a material which has a higher elastic modulus than the material from which the first and/or third (2, 4) plates are made so that the second plate (3) determines the geometry.

5. Array antenna (1) according to one of the preceding claims, **characterised in that** the second late (3) is made from metal or a fibre-reinforced plastic, which is at least partially electrically conductively coated.

6. Array antenna (1) according to one of the preceding claims, **characterised in that** the first openings (7) have a constant or a variable diameter.

7. Array antenna (1) according to one of the preceding claims, **characterised in that** the duct-like recesses (9) are arranged on the side facing and/or facing away from the second plate and are operatively connected to the first openings (7) of the second plate (3) by second openings.

8. Array antenna (1) according to one of the preceding claims, **characterised in that** the second plate (3) is operatively connected with an alignment device, which serves to align two array antennas in relation to one another.

## Revendications

1. Antenne de groupe (1) comportant
a. une première plaque (2) qui présente une structure conductrice creuse (11) pour distribuer un signal électromagnétique à irradier par l'antenne de groupe (1),
b. une deuxième plaque (3) qui présente de premières ouvertures (7) pour conduire le signal électromagnétique à irradier et
c. une troisième plaque (4) qui présente des moyens (12) pour irradier le signal électromagnétique,
d. la deuxième plaque (3) étant disposée entre la première et la troisième plaques (2, 4), étant en liaison fonctionnelle avec celle-ci et la deuxième plaque (3) présentant deux surfaces latérales (5, 6) non craquelés sensiblement parallèles au plan dans lesquelles sont disposées les premières ouvertures (7),
e. la première et/ou la troisième plaque (2, 4) étant fabriquées en plastique doté au moins partiellement d'un revêtement conducteur électrique,
f. les plaques (2, 3, 4) étant connectées fonctionnellement par collage, brasage ou soudage de manière à ce qu'un contact continu entre les claques soit garanti le long des structures conductrices creuses, et
g. la troisième plaque (4) présentant des ouvertures en forme de cornes (12) pour irradier le signal électromagnétique, un orifice en forme de corne (12) sur quatre étant respectivement relié fonctionnellement conjointement avec un canal de liaison (13) disposé sur la face arrière de la troisième plaque (4) à une première ouverture (7) de la deuxième plaque (3) et relié fonctionnellement par l'intermédiaire de celle-ci à la structure conductrice creuse (11) disposée dans la première plaque (2),
h. la première plaque (2) présentant un arbre de distribution (8) qui est constitué par des creux (9) en forme de canaux ramifiés en forme de H et les extrémités des creux en forme de canaux (9) correspondant aux premières ouvertures (7),
i. la deuxième plaque (3) étant conçue pour présenter une stabilité mécanique plus élevée que la première plaque (2) et la troisième plaque (4) et sa forme étant ainsi décisive pour la géométrie globale de l'antenne de groupe.

2. Antenne de groupe (1) selon la revendication 1 du brevet, **caractérisée en ce que** les plaques (2, 3, 4) sont en contact entre elles par de la pâte de brasage ou de la colle conductrice.

3. Antenne de groupe (1) selon la revendication 1 du brevet, **caractérisée en ce que** la première et/ou la troisième plaques (2, 4) présentent des échancrures (9, 16) qui contribuent à la réduction de la stabilité mécanique.

4. Antenne de groupe (1) selon une des revendications précédentes du brevet, **caractérisée en ce que** la deuxième plaque (3) est fabriquée dans un matériau qui présente un module E plus élevé que le matériau dans lequel la première et/ou la troisième plaque (2, 4) sont fabriquées, de sorte que la géométrie de la deuxième plaque (3) est décisive.

5. Antenne de groupe (1) selon une des revendications précédentes du brevet, **caractérisée en ce que** la deuxième plaque (3) est composée de métal ou d'un plastique renforcé aux fibres qui comporte au moins partiellement un revêtement conducteur électrique.

6. Antenne de groupe (1) selon une des revendications précédentes du brevet, **caractérisée en ce que** les premières ouvertures (7) présentent un diamètre constant ou variable.

7. Antenne de groupe (1) selon une des revendications précédentes du brevet, **caractérisée en ce que** les creux en forme de canaux (9) sont disposés sur la face tournée et/ou détournée de la deuxième plaque et en liaison fonctionnelle avec les deuxièmes ouvertures et avec les premières ouvertures (7) de la deuxième plaque (3).

8. Antenne de groupe (1) selon une des revendications précédentes du brevet, **caractérisée en ce que** la deuxième plaque (3) est en liaison fonctionnelle avec un dispositif d'orientation qui sert à l'orientation mutuelle de deux antennes de groupe.
